# EUROPÄISCHE PATENTSCHRIFT

(11) **EP 0 922 660 B1**
(45) Veröffentlichungstag und Bekanntmachung des Hinweises auf die Patenterteilung: **07.08.2002**
(21) Anmeldenummer: 98121646.8
(22) Anmeldetag: 12.11.1998
(51) Int. Cl.: B65H 18/10, B65H 19/22, B65H 27/00

(54) **Rollenschneider und Verfahren zum Aufteilen einer Materialbahn in Teilbahnen**
Slitter rewinder and method for dividing a material web in partial webs
Bobineuse-refendeuse et procédé pour partager une bande de matériau en bandes partielles

(30) Priorität: 12.12.1997 DE 19755267
(43) Veröffentlichungstag der Anmeldung: 16.06.1999
(73) Patentinhaber: Voith Paper Patent GmbH, 89522 Heidenheim (DE)
(72) Erfinder: Cramer, Dirk Dipl.-Ing., 47259 Duisburg (DE)
(74) Vertreter: Knoblauch, Andreas, Dr.-Ing.

(56) Entgegenhaltungen:
- EP-A- 0 512 196
- DE-A- 4 012 979
- US-A- 3 188 016
- US-A- 5 582 361

## Beschreibung

Die Erfindung betrifft einen Rollenschneider mit einem Zuführabschnitt zum Zuführen einer Materialbahn, einem Schneidabschnitt zum Erzeugen von Teilbahnen durch Schneiden der Materialbahn in Längsrichtung, einem Wikkelabschnitt zum Aufwickeln der Teilbahnen zu Teilbahnrollen, der eine angetriebene Walze aufweist, die zumindest über einen Teil ihres Umfangs von den Teilbahnen umschlungen ist, und mit einer Bahnzugunterbrechungseinrichtung. Ferner betrifft die Erfindung ein Verfahren zum Aufteilen einer Materialbahn in Teilbahnen, bei dem die Materialbahn in Längsrichtung zu Teilbahnen geschnitten und die Teilbahnen zu Teilbahnrollen aufgewickelt werden und zwischen dem Schneiden und dem Aufwickeln eine Bahnzugunterbrechung erfolgt.

Die Erfindung wird im folgenden anhand einer Papierbahn als Beispiel für eine Materialbahn beschrieben. Sie ist jedoch nicht darauf beschränkt. Ähnliche Probleme ergeben sich beim Schneiden von papierähnlichen Produkten, wie Karton, oder von Folien aus Kunststoff oder Metall.

Papierbahnen werden heute vielfach auf Papiermaschinen produziert, deren Arbeitsbreite größer ist als die von Verwendern, beispielsweise Druckereien, gewünschte Breite. Aus diesem Grunde müssen die Papierbahnen in einem der letzten Herstellungsschritte auf die entsprechende Breite geschnitten und anschließend aufgerollt werden. Es ist hierbei bekannt, die Papierbahn durch eine Schneidestation oder einen Schneidabschnitt zu leiten, in dem Messer angeordnet sind. Die Papierbahn, genauer gesagt die Teilbahnen, die nach dem Schneiden entstehen, müssen hierbei mit einer gewissen Zugspannung durch den Schneidabschnitt gezogen werden, damit ein sauberer Schnitt erzeugt werden kann. Diese Zugspannung stimmt jedoch in vielen Fällen nicht mit der Spannung überein, mit der die Teilbahnen auf die Teilbahnrollen gewickelt werden sollen. Hier möchte man in den meisten Fällen sogar höhere Zugspannungen erreichen, die sich im Verlauf des Wickelns ändern, weil die Zugspannung einen erheblichen Einfluß auf die Wickelhärte der Teilbahnrollen hat und man einen Wickelhärteverlauf erzielen möchte, bei dem die Wickelhärte zu Beginn des Aufwickelns, d.h. in der Nachbarschaft des Rollenkernes, größer ist als am Ende, d.h. im Bereich des Umfangs.

Es ist daher bekannt, zwischen dem Schneiden und dem Aufwickeln eine Bahnzugunterbrechung anzuordnen. So zeigt beispielsweise DE 40 12 979 C2 eine Wickelmaschine zum Aufwickeln von Materialbahnen aus Papier oder Karton, bei der die Materialbahn über eine angetriebene Zentralwalze geführt ist, an der auf gegenüberliegenden Seiten die Teilbahnrollen anliegen. Die Materialbahn wird durch eine freilaufende Rolle reibschlüssig an den Umfang der Zentralwalze angedrückt. Damit kann die zum Schneiden notwendige Zugkraft oder Zugspannung durch die Zentralwalze aufgebracht werden. Nach dem durch die freilaufende Rolle und die Zentralwalze gebildeten Walzenspalt läßt sich die Spannung der Materialbahn hingegen wieder unabhängig von der Zugspannung einstellen.

Das Einklemmen der Materialbahn zwischen der Zentralwalze und der freilaufenden Rolle hat jedoch unter Umständen einen nicht mehr zu vernachlässigenden Einfluß auf die Qualität der aufgewickelten Teilbahnen. Insbesondere dann, wenn eine erhebliche Antriebsleistung durch die Zentralwalze erforderlich ist, muß die freilaufende Rolle mit erheblicher Kraft an den Umfang der Zentralwalze gedrückt werden. Dies kann zu Markierungen oder sonstigen Beschädigungen der Teilbahnen führen. Es ist darüber hinaus schwierig, den Anpreßdruck über die gesamte Breite der Zentralwalze konstant zu halten, so daß die Wickelhärte gleichzeitig gewickelter Teilbahnrollen durchaus differieren kann.

Der Erfindung liegt die Aufgabe zugrunde, das Aufteilen der Materialbahn in Teilbahnen so vorzunehmen, daß die Bahnzugunterbrechung einen geringen Einfluß auf die Qualität der Teilbahnrollen hat.

Diese Aufgabe wird bei einem Rollenschneider der eingangs genannten Art dadurch gelöst, daß die Bahnzugunterbrechungseinrichtung durch einen beim Wickeln aktiven Saugabschnitt der angetriebenen Walze gebildet ist.

Die Teilbahnen der Materialbahn werden also beim Wikkeln an der Oberfläche der Walze festgesaugt. Damit ergibt sich ein ausreichender Reibschluß zwischen den Teilbahnen und der Oberfläche der Walze. Dieser Reibschluß wird über einen Flächenbereich erzeugt, der auf jeden Fall größer ist als ein Umfangsbereich, auf dem eine Klemmrolle aufliegt. Dort entsteht in der Regel nur ein Walzenspalt. Die Normalkraft, mit der die Teilbahnen an dem Umfang der Walze festgehalten werden, ergibt sich aus dem Produkt zwischen Saugdruck und Fläche. Man kann hier aufgrund der größeren Fläche beträchtliche Andruckkraftwerte erzielen, so daß die Teilbahnen auf der Walze nicht mehr rutschen können. Man kann also über die Walze die Zugspannung auf die Teilbahnen aufbringen, die zum Schneiden notwendig ist. Umgekehrt stehen die Teilbahnen hinter dem Saugabschnitt so zur Verfügung, daß in dem notwendigen Spannungsbereich praktisch jede Zugspannung und damit jede Wickelspannung eingestellt werden kann. Das Festhalten der Teilbahnen mit Hilfe von Unterdruck ist sehr schonend. Die Klemmkraft wird durch die aufliegende Luft erzeugt, so daß Markierungen, Quetschungen oder andere Beschädigungen der Teilbahnen praktisch nicht zu befürchten sind.

Es ist zwar an sich bekannt, daß man bei einem Rollenschneider, der mit einer Stützwalzen-Wickeleinrichtung versehen ist, die Zentralwalze als Saugwalze ausbildet. Hier wird der Saugdruck lediglich dazu verwendet, den Anfang der Teilbahnen mit einer geringen Einziehgeschwindigkeit von ca. 20 m/min bis zu den jeweiligen Wickelpositionen zu führen, in denen leere Rollenkerne angeordnet sind. Sobald das Wickeln beginnt, wird der Saugdruck abgeschaltet. Erfindungsgemäß ist hingegen vorgesehen, daß der Saugdruck auch während des Wickelns mit Betriebsgeschwindigkeit von weit über 1.000 m/min erhalten bleibt, so daß die Teilbahnen auch während des Wickelns am Umfang der Walze festgehalten werden.

Vorzugsweise endet der Saugabschnitt in Umfangsrichtung vor einem Ort, in dem die Teilbahnen die Walze verlassen. Würde man nur einen Querschnitt der Walze betrachten, würde der Ort durch einen Punkt gebildet. Da sich die Walze aber in Axialrichtung über eine gewisse Länge erstreckt, wurde der Begriff des "Ortes" gewählt. Wenn der Saugdruck vor diesem Ort aufhört, dann kann man die Teilbahnen in diesem Ort von der Walze abnehmen, ohne daß man gegen den Saugdruck arbeiten muß. Darüber hinaus erhöht sich mit dieser Ausgestaltung die Wirtschaftlichkeit des Rollenschneiders. Es reicht aus, den Saugdruck im Saugabschnitt aufrechtzuerhalten, der in diesem Fall sozusagen geschlossen ist.

Vorzugsweise verläßt mindestens eine Teilbahn die Walze unmittelbar hinter dem Ort. In vielen Fällen werden nicht alle Teilbahnrollen mit der gleichen Wickelachse gewickelt. Sie sind vielmehr auf mindestens zwei verschiedene Wickelpositionsgruppen verteilt, beispielsweise beim Aufwickeln nach dem Stützwalzenprinzip. Zumindest eine dieser Wickelpositionsgruppen ist so angeordnet, daß die hier zugeführten Teilbahnen von der Walze unmittelbar hinter dem Ort abgehoben werden. Dies hat den Vorteil, daß man den Saugabschnitt nicht nur beim Wickeln verwenden kann, um die Bahnzugunterbrechung zu bewirken. Man kann den Saugabschnitt auch zum Führen des Anfangs einer Teilbahn zu der entsprechenden Wickelposition verwenden. Der Saugabschnitt hat dann zwei Funktionen.

Hierbei ist besonders bevorzugt, daß die mindestens eine Teilbahn in Schwerkraftrichtung von oben an den Ort geführt ist. Zwar entfällt die Ansaugwirkung des Saugabschnitts an dem Ort, wo die Teilbahn die Walze verläßt. Sie hängt dann aber in Schwerkraftrichtung nach unten. Wenn dort der entsprechende Rollenkern angeordnet ist, dann kann man auf diese Weise sicherstellen, daß die Teilbahn zuverlässig bis zu dem Rollenkern geführt werden kann. Anstelle des Rollenkerns können natürlich auch Umlenkmittel oder andere Leitmittel vorgesehen sein.

Vorzugsweise liegen die Teilbahnrollen an der Walze an. Die Walze kann dann als Andruckwalze zusätzlich dazu verwendet werden, um die Wickelhärte zu beeinflussen. Hierbei kann es empfehlenswert sein, daß die Teilbahnrollen mit einer einstellbaren Kraft gegen die Walze gedrückt werden.

Vorzugsweise weisen die Teilbahnrollen einen Zentrumsantrieb auf. Mit Hilfe des Zentrumsantriebs kann man die beim Wickeln benötigte Zugspannung in den Teilbahnen einstellen. Aufgrund der Bahnzugunterbrechung ist man hier weitgehend frei, so daß die Wickelspannung unabhängig von der zum Schneiden notwendigen Spannung gewählt werden kann.

Mit Vorteil ist der Saugabschnitt mit einem einstellbaren Unterdruck betreibbar. Man kann den Saugdruck zum einen unterschiedlichen Materialbahnen anpassen. Wenn beispielsweise zum Schneiden eine größere Zugspannung erforderlich ist, dann kann der Saugdruck erhöht werden, um den Reibschluß zwischen der Walze und den Teilbahnen zu verbessern. Umgekehrt kann, beispielsweise bei sehr dünnen Papieren, der Saugdruck erniedrigt werden, was sich zum einen schonend auf die Materialbahn auswirkt und zum anderen hilft, den Energieverbrauch zu senken. Insgesamt läßt sich daher für jede Qualität die optimale Einstellung wählen. Zum anderen kann man den Saugdruck unterschiedlichen Betriebsbedingungen anpassen, beispielsweise dem Wickeln oder dem Rüsten.

Hierbei ist besonders bevorzugt, daß der Unterdruck beim Aufwickeln größer als beim Rüsten ist. Beim Aufwickeln geht es darum, durch den Reibschluß zwischen den Teilbahnen und der Walze die notwendige Zugkraft auf die Teilbahnen zu übertragen. Beim Rüsten, d.h. beim Zuführen der Teilbahnanfänge zu den Rollenkernen (oder anderen Startbedingungen für die Teilbahnrollen) ist es hingegen ausreichend, wenn die Teilbahnanfänge mit einer kleinen Kraft an der Walze festgehalten werden. Eine Bedienungsperson ist dann in der Lage, die Teilbahnanfänge von der Walze abzunehmen und sie an die Rollenkernen anzulegen. Auch bei automatischen Verfahren wird man den Unterdruck im Saugabschnitt in diesem Bereich klein wählen, um beispielsweise ein Abheben der Teilbahnanfänge von der Walze dann zu ermöglichen, wenn die Teilbahnanfänge gegen eine klebrige Oberfläche der Wickelkerne gedrückt werden.

Mit Vorteil sind-die Teilbahnrollen in mindestens zwei verschiedenen Wickelpositionsgruppen angeordnet, wobei jeder Wickelpositionsgruppe eine Saugkammer zugeordnet ist, von denen die in Laufrichtung der Teilbahnen erste Bestandteil der Bahnzugunterbrechungseinrichtung ist. Wie oben bereits kurz erläutert; werden vielfach die einzelnen Teilbahnrollen nicht mit einer gemeinsamen Achse gewickelt, sondern sind so angeordnet, daß benachbarte Teilbahnrollen in unterschiedlichen Wickelpositionsgruppen angeordnet sind, wobei die Teilbahnrollen in den einzelnen Wickelpositionsgruppen auf Lücke zueinander angeordnet sind. Wenn man nun mehrere Saugabschnitte vorsieht, dann kann man die vorteilhaften Wirkungen des Unterdrucks beim Rüsten für alle Wikkelpositionsgruppen verwenden. Gleichzeitig wird der Saugabschnitt, der in Laufrichtung der Teilbahnen als erster liegt, zur Bahnzugunterbrechung verwendet.

Mit Vorteil ist eine mechanische Bahnführungseinrichtung in Laufrichtung zwischen den Saugkammern angeordnet. Man muß daher den Unterdruck beim Rüsten nicht mehr über den gesamten Umfang der Walze wirken lassen. Nach dem Verlassen des ersten Saugabschnitts kann die Bahnführungseinrichtung den Anfang der Teilbahnen, die weitergeführt werden sollen, ergreifen und bis zum nächsten Saugabschnitt führen, wo der Unterdruck dann wieder zu einem Anhaften des Teilbahnanfangs an die Walze führt.

Die Aufgabe wird bei einem Verfahren der eingangs genannten Art dadurch gelöst, daß die Teilbahnen während des Aufwickelns am Umfang einer angetriebenen Walze angesaugt werden.

Wie oben ausgeführt, ermöglicht man durch das Ansaugen einen Reibschluß-zwischen der Walze und den Teilbahnen, der so groß ist, daß die Walze die notwendige Antriebsleistung zum Ziehen der Materialbahn durch den Schneidabschnitt aufbringen kann. Das Festhalten durch Reibschluß, bei dem die atmosphärische Luft dazu verwendet wird, den Andruck der Teilbahnen an der Walze zu bewirken, ist sehr schonend. Man kann darüber hinaus einen relativ großen Umfangsabschnitt der Walze verwenden, so daß man relativ große Reibkräfte erzeugen kann.

Vorzugsweise ist der Saugdruck beim Aufwickeln größer als beim Rüsten der Teilbahnrollen. Dementsprechend kann man das Rüsten, d.h. das Führen der Materialbahn und der sich daraus ergebenden Teilbahnen durch den Schneidabschnitt und das Anlegen der Teilbahnanfänge an die Wickelkerne, durchführen, ohne größere Kräfte aufbringen zu müssen, um die Teilbahnen von der Walze abzuheben.

Mit Vorteil sind die Teilbahnrollen zentrisch angetrieben. Wenn jede Teilbahnrolle einen Zentrumsantrieb aufweist, dann kann man die Wickelspannung der einzelnen Teilbahnen relativ frei einstellen. Die Wickelspannungen ergeben sich dann beispielsweise unter dem Einfluß der Differenz zwischen den Umfangsgeschwindigkeiten von Teilbahnrolle und Walze.

Mit Vorteil endet das Ansaugen, bevor die Teilbahnen von der Oberfläche der Walze abgehoben werden. Der Ansaugdruck hat dann keinen Einfluß mehr auf die Wickelspannung.

Die Erfindung wird im folgenden anhand eines bevorzugten Ausführungsbeispiels in Verbindung mit der Zeichnung beschrieben. Hierin zeigt
- die einzige Figur: eine schematische Seitenansicht eines Rollenschneiders.

Ein Rollenschneider 1 weist einen Zuführabschnitt 2 auf, in dem eine Materialbahn 3, beispielsweise eine von einer Jumbo- oder Mutterrolle abgewickelte Papierbahn, zugeführt wird. Die Materialbahn 3 durchläuft dann einen Schneidabschnitt 4, in dem sie durch an sich bekannte Mittel, beispielsweise Schneidmesser 5, 6 in Teilbahnen 7 unterteilt wird. Die Schneidmesser 5, 6 schneiden die Materialbahn 3 hierbei in Längsrichtung. Hierzu ist eine gewisse Zugkraft erforderlich. Diese Zugkraft wird über eine Walze 8 aufgebracht, die als Saugwalze ausgebildet ist.

Die Walze 8 weist einen Walzenmantel 9 auf, der aus Gründen der Übersicht übertrieben stark dargestellt ist. Im Walzenmantel 9 sind viele Bohrungen oder Löcher 10 angeordnet, die den Walzenmantel 9 durchsetzen. Im Innern des Walzenmantels 9 ist eine erste Saugkammer 11 und eine zweite Saugkammer 12 angeordnet, die über einen Sauganschluß 13 mit Unterdruck versorgt werden. Mit anderen Worten wird permanent Luft aus den Saugkammern 11, 12 abgesaugt.

Die beiden Saugkammern 11, 12 erstrecken sich in Umfangsrichtung jeweils nur über einen Teilbereich der Walze 8. So weist die Saugkammer 11 in Umfangsrichtung zwei Begrenzungswände 14, 15 auf. Die Saugkammer 12 weist Begrenzungswände 16, 17 auf. Sämtliche Begrenzungswände 14-17 sind über nicht näher dargestellte Dichtungsmittel am Innenumfang des Walzenmantels 9 abgedichtet.

Beide Saugkammern 11, 12 erstrecken sich über Winkelbereiche in der Größenordnung von 60°. Dieser Winkel ist jedoch nicht zwingend. Man kann auch größere oder kleinere Winkel wählen, solange insbesondere für die Saugkammer 11 sichergestellt ist, daß der Saugdruck in der Saugkammer 11 zusammen mit der Oberfläche der Walze 8, die durch den Winkel bestimmt ist, ausreicht, um die Teilbahnen 7 so stark gegen die Oberfläche der Walze 8 zu drücken, daß der dabei entstehende Reibschluß ausreicht, um die zum Schneiden notwendige Zugkraft zu übertragen.

Die Teilbahnen 7 werden nun zu Teilbahnrollen 18, 19 aufgewickelt. Teilbahnrollen 18, 19 benachbarter Teilbahnen sind hierbei in unterschiedlichen Wickelpositionsgruppen 20, 21 angeordnet. In jeder Wickelpositionsgruppe 20, 21 haben die einzelnen Teilbahnen 18, 19 einen gewissen axialen Abstand zueinander, können im übrigen aber die gleiche oder annähernd die gleiche Wikkelachse aufweisen. Die Teilbahnrollen 18, 19 der beiden Wickelpositionsgruppen 20, 21 sind zueinander auf Lücke angeordnet.

Während die Teilbahnen 7, die auf den Teilbahnrollen 19 aufgewickelt werden, die Walze 8 um etwa 60° umschlingen, sind die Teilbahnen 7, die auf die Teilbahnrollen 18 aufgewickelt werden, über etwa 240° um die Walze 8 geführt.

Die Teilbahnrollen 18, 19 werden auf Rollenkernen 21, 22 aufgewickelt, die angetrieben sind, beispielsweise durch einfahrbare Spanndorne, die ihrerseits wiederum einen Antrieb aufweisen. Dies ist lediglich schematisch in der Figur angedeutet.

Die Rollenkerne (mit Antrieb) sind einerseits in einer Position dargestellt, in der die Teilbahnrollen 18, 19 bereits einen gewissen Umfang erreicht haben. Sie sind (zum Zwecke der Unterscheidung ohne Antrieb) andererseits in einer Position eingezeichnet, in der das Wikkeln der Teilbahnrollen 18, 19 gerade beginnt.

Aus Gründen der Übersicht wird ferner für das vorliegende Ausführungsbeispiel angenommen, daß die Mittelpunkte oder Drehachsen der Walze 8 und der Rollenkerne 21, 22 und damit der Teilbahnrollen 18, 19 auf einer horizontalen Ebene 24 angeordnet sind. Die Mittelpunkte der Rollenkerne 22, 23 bewegen sich beim Wickeln horizontal in dieser Ebene 24. Dementsprechend ist auch der Berührungspunkt zwischen den Teilbahnrollen 18, 19 (bzw. beim Beginn des Wickelns zwischen den Rollenkernen 22, 23) in dieser Ebene 24 angeordnet. Dies sind dann auch die Orte, an denen die Teilbahnen die Walze 8 verlassen.

Die Saugkammer 11 endet nun in Umfangsrichtung etwas vor dieser Ebene 24, d.h. die untere Begrenzungswand 14 schließt mit der Ebene 24 einen Winkel 25 ein, der jedoch relativ klein sein kann, beispielsweise in der Größenordnung im Bereich von 1° bis 10° liegen kann. Damit wird sichergestellt, daß der Unterdruck in der Saugkammer 11 nicht mehr auf die Teilbahn wirken kann, wenn sie von der Walze 8 abgehoben werden soll, um auf die Teilbahnrolle 19 aufgewickelt zu werden. Der Saugabschnitt, der durch die Saugkammer 11 gebildet wird, endet also vor dem Ort, an dem die Teilbahnen 7 von der Walze 8 abgehoben werden.

Im Gegensatz dazu kann sich die Saugkammer 12 über den Ort hinaus erstrecken, an dem die Teilbahnen 7 abgenommen werden, die auf die Teilbahnrollen 18 aufgewickelt werden. Der Grund hierfür ist darin zu sehen, daß die Saugkammer 12 ausschließlich dazu dient, die Teilbahnen, die auf die Teilbahnrollen 18 aufgewickelt werden, an der Walze 8 festzuhalten, bis sie an den oder die Rollenkerne 22 gelangen, wo sie beim Rüsten festgeklebt werden.

Auch die Saugkammer 11 kann zu diesem Zweck verwendet werden. Hierbei ist der Unterdruck in der Saugkammer 11 auf verschiedene Werte einstellbar. Im Betrieb, also beim Wickeln, muß er so hoch eingestellt werden, daß der Reibschluß zwischen den Teilbahnen 7 und der Walze 8 ausreicht, um die zum Schneiden notwendige Zugspannung aufzubringen. Dies ist beim Rüsten nicht notwendig. Hier reicht es aus, die Anfänge der Teilbahnen bis zu den Rollenkernen 23 zu führen. Zwar endet die Saugkammer 11 vor dem entsprechenden Berührungsort. Dies ist jedoch unkritisch, weil die Teilbahnen 7 hier von oben zugeführt werden. Sie hängen also nach dem Verlassen des Saugabschnitts frei nach unten und werden sozusagen mit Hilfe der Schwerkraft ihren Rollenkernen 23 zugeleitet.

Sobald das Wickeln beginnt, kann man den Unterdruck erhöhen, also den absoluten Druck in der Saugkammer 11 absenken, um den entsprechenden Reibschluß zu erzeugen.

Um die auf die Teilbahnrollen 18 aufzuwickelnden Teilbahnen zu ihrer Wickelposition zu bringen, ist eine Rolle 25 vorgesehen, die in Richtung eines Doppelpfeiles, also in Umfangsrichtung um die Walze 8 herum, bewegbar ist. Mit Hilfe der Rolle 25 können die Anfänge der Teilbahnen 7, die auf die Teilbahnrollen 18 aufgewickelt werden, erfaßt und bis zur Saugkammer 12 transportiert werden. Dort können sie angesaugt und somit auf der Oberfläche der Walze 8 festgehalten werden.

## Patentansprüche

1. Rollenschneider mit einem Zuführabschnitt zum Zuführen einer Materialbahn (3), einem Schneidabschnitt (4) zum Erzeugen von Teilbahnen (7) durch Schneiden der Materialbahn (3) in Längsrichtung, einem Wickelabschnitt zum Aufwickeln der Teilbahnen (7) zu Teilbahnrollen, der eine angetriebene Walze (8) aufweist, die zumindest über einen Teil ihres Umfangs (9) von den Teilbahnen umschlungen ist, und mit einer Bahnzugunterbrechungseinrichtung, **dadurch gekennzeichnet, daß** die Bahnzugunterbrechungseinrichtung durch einen beim Wickeln aktiven Saugabschnitt (11) der angetriebenen Walze (8) gebildet ist.

2. Rollenschneider nach Anspruch 1, **dadurch gekennzeichnet, daß** der Saugabschnitt (11) in Umfangsrichtung vor einem Ort (24) endet, in dem die Teilbahnen (7) die Walze (8) verlassen.

3. Rollenschneider nach Anspruch 2, **dadurch gekennzeichnet, daß** mindestens eine Teilbahn (7) die Walze (8) unmittelbar hinter dem Ort (24) verläßt.

4. Rollenschneider nach Anspruch 3, **dadurch gekennzeichnet, daß** die mindestens eine Teilbahn (7) in Schwerkraftrichtung von oben an den Ort (24) geführt ist.

5. Rollenschneider nach einem der Ansprüche 1 bis 4, **dadurch gekennzeichnet, daß** die Teilbahnrollen (18, 19) an der Walze (8) anliegen.

6. Rollenschneider nach einem der Ansprüche 1 bis 5, **dadurch gekennzeichnet, daß** die Teilbahnrollen (18, 19) einen Zentrumsantrieb (27, 28) aufweisen.

7. Rollenschneider nach einem der Ansprüche 1 bis 6, **dadurch gekennzeichnet, daß** der Saugabschnitt (11) mit einem einstellbaren Unterdruck betreibbar ist.

8. Rollenschneider nach Anspruch 7, **dadurch gekennzeichnet, daß** der Unterdruck beim Aufwickeln größer ist als beim Rüsten.

9. Rollenschneider nach einem der Ansprüche 1 bis 8, **dadurch gekennzeichnet, daß** die Teilbahnrollen (18, 19) in mindestens zwei verschiedenen Wickelpositionsgruppen (20, 21) angeordnet sind, wobei jeder Wickelpositionsgruppe eine Saugkammer (11, 12) zugeordnet ist, von denen die in Laufrichtung der Teilbahnen (7) erste Bestandteil der Bahnzugunterbrechungseinrichtung ist.

10. Rollenschneider nach Anspruch 1, **dadurch gekennzeichnet, daß** eine mechanische Bahnführungseinrichtung (25) in Laufrichtung zwischen den Saugkammern (11, 12) angeordnet ist.

11. Verfahren zum Aufteilen einer Materialbahn (3) in Teilbahnen (7), bei dem die Materialbahn (3) in Längsrichtung zu Teilbahnen (7) geschnitten und die Teilbahnen zu Teilbahnrollen aufgewickelt werden und zwischen dem Schneiden und dem Aufwickeln eine Bahnzugunterbrechung erfolgt, **dadurch gekennzeichnet, daß** die Teilbahnen während des Aufwickelns am Umfang (9) einer angetriebenen Walze (8) angesaugt werden.

12. Verfahren nach Anspruch 11, **dadurch gekennzeichnet, daß** der Saugdruck beim Aufwickeln größer als beim Rüsten der Teilbahnrollen ist.

13. Verfahren nach Anspruch 11 oder 12, **dadurch gekennzeichnet, daß** die Teilbahnrollen zentrisch angetrieben werden.

14. Verfahren nach einem der Ansprüche 11 bis 13, **dadurch gekennzeichnet, daß** das Ansaugen endet, bevor die Teilbahnen von der Oberfläche der Walze abgehoben werden.

## Claims

1. Slitter rewinder having a feed section for feeding a material web (3), a cutting section (4) for producing partial webs (7) by cutting the material web (3) in the longitudinal direction, a winding section for winding the partial webs (7) up into partial web reels, which has a driven roll (8) around which the partial webs wrap, at least over part of its circumference (9), and having a web tension interrupting device, **characterized in that** the web tension interrupting device is formed by a suction section (11) of the driven roll (8) which is active during winding.

2. Slitter rewinder according to Claim 1, **characterized in that** the suction section (11) ends in the circumferential direction before a location (24) at which the partial webs (7) leave the roll (8).

3. Slitter rewinder according to Claim 2, **characterized in that** at least one partial web (7) leaves the roll (8) immediately after the location (24).

4. Slitter rewinder according to Claim 3, **characterized in that** the at least one partial web (7) is guided to the location (24) from above in the direction of the force of gravity.

5. Slitter rewinder according to one of Claims 1 to 4, **characterized in that** the partial web reels (18, 19) rest on the roll (8).

6. Slitter rewinder according to one of Claims 1 to 5, **characterized in that** the partial web reels (18, 19) have a centre drive (27, 28).

7. Slitter rewinder according to one of Claims 1 to 6, **characterized in that** the suction section (11) can be operated with an adjustable vacuum.

8. Slitter rewinder according to Claim 7, **characterized in that** the vacuum is greater during winding than when setting up.

9. Slitter rewinder according to one of Claims 1 to 8, **characterized in that** the partial web reels (18, 19) are arranged in at least two different winding position groups (20, 21), each winding position group being associated with a suction chamber (11, 12), of which the first, in the running direction of the partial webs (7), is a constituent part of the web tension interrupting device.

10. Slitter rewinder according to Claim 1, **characterized in that** a mechanical web guiding device (25) is arranged in the running direction between the suction chambers (11, 12).

11. Method for dividing a material web (3) into partial webs (7), in which the material web (3) is cut in the longitudinal direction into partial webs (7) and the partial webs are wound up into partial web reels and the web tension being interrupted between the cutting and the winding, **characterized in that** the partial webs are attracted by suction onto the circumference (9) of a driven roll (8) during the winding.

12. Method according to Claim 11, **characterized in that** the vacuum during winding is greater than when setting up the partial web reels.

13. Method according to Claim 11 or 12, **characterized in that** the partial web reels are driven centrally.

14. Method according to one of Claims 11 to 13, **characterized in that** the attraction by suction is ended before the partial webs are lifted off the surface of the roll.

## Revendications

1. Bobineuse-refendeuse comprenant une portion d'amenée pour amener une bande de matériau (3), une portion de découpe (4) pour créer des bandes partielles (7) par découpe de la bande de matériau (3) dans le sens longitudinal, une portion de bobinage pour enrouler les bandes partielles (7) en rouleaux de bandes partielles, qui présente un cylindre entraîné (8), qui est entouré au moins par les bandes partielles sur une partie de sa périphérie (9), et comprenant un dispositif d'interruption de traction de la bande, **caractérisée en ce que** le dispositif d'interruption de traction de la bande est formé par une portion d'aspiration (11) du cylindre entraîné (8), active lors de l'enroulement.

2. Bobineuse-refendeuse selon la revendication 1, **caractérisée en ce que** la portion d'aspiration (11) se termine dans le sens périphérique, avant un point (24) où les bandes partielles (7) quittent le cylindre (8).

3. Bobineuse-refendeuse selon la revendication 2, **caractérisée en ce qu'**au moins une bande partielle (7) quitte le cylindre (8) directement derrière le point (24).

4. Bobineuse-refendeuse selon la revendication 3, **caractérisée en ce que** l'au moins une bande partielle (7) est guidée dans le sens de la force de gravité depuis le haut au point (24).

5. Bobineuse-refendeuse selon l'une quelconque des revendications 1 à 4, **caractérisée en ce que** les rouleaux de bandes partielles (18, 19) s'appliquent contre le cylindre (8).

6. Bobineuse-refendeuse selon l'une quelconque des revendications 1 à 5, **caractérisée en ce que** les rouleaux de bandes partielles (18, 19) présentent un entraînement central (27, 28).

7. Bobineuse-refendeuse selon l'une quelconque des revendications 1 à 6, **caractérisée en ce que** la portion d'aspiration (11) peut être commandée par une dépression ajustable.

8. Bobineuse-refendeuse selon la revendication 7, **caractérisée en ce que** la dépression lors de l'enroulement est plus importante que lors de l'installation.

9. Bobineuse-refendeuse selon l'une quelconque des revendications 1 à 8, **caractérisée en ce que** les rouleaux de bandes partielles (18, 19) sont disposés dans au moins deux groupes différents de position de bobinage (20, 21), une chambre d'aspiration (11, 12) étant associée à chaque groupe de position de bobinage, la première d'entre elles dans le sens d'avance des bandes partielles (7) faisant partie du dispositif d'interruption de traction de la bande.

10. Bobineuse-refendeuse selon la revendication 1, **caractérisée en ce qu'**un dispositif de guidage de bande mécanique (25) est disposé dans le sens d'avance entre les chambres d'aspiration (11, 12).

11. Procédé pour diviser une bande de matériau (3) en bandes partielles (7), dans lequel la bande de matériau (3) est découpée dans le sens longitudinal en bandes partielles (7) et les bandes partielles sont enroulées en rouleaux de bandes partielles et entre le découpage et l'enroulement une interruption de la traction de la bande a lieu, **caractérisé en ce que** les bandes partielles sont aspirées à la périphérie (9) d'un cylindre entraîné (8) pendant l'enroulement.

12. Procédé selon la revendication 11, **caractérisé en ce que** la pression d'aspiration lors de l'enroulement est supérieure à la pression lors de l'installation des rouleaux de bandes partielles.

13. Procédé selon la revendication 11 ou 12, **caractérisé en ce que** les rouleaux de bandes partielles sont entraînés centralement.

14. Procédé selon l'une quelconque des revendications 11 à 13, **caractérisé en ce que** l'aspiration se termine avant que les bandes partielles ne soient soulevées de la surface du cylindre.
